# EUROPÄISCHE PATENTSCHRIFT

(11) **EP 3 867 439 B1**
(45) Veröffentlichungstag und Bekanntmachung des Hinweises auf die Patenterteilung: **03.01.2024**
(21) Anmeldenummer: 19805517.0
(22) Anmeldetag: 07.10.2019
(51) Int. Cl.: D06F 73/00, D06F 59/02

(54) **HEMDENBÜGLER**
SHIRT IRONER
REPASSEUSE CHEMISE

(30) Priorität: 19.10.2018 DE 202018004839 U
(43) Veröffentlichungstag der Anmeldung: 25.08.2021
(73) Patentinhaber: DS Produkte GmbH, 22145 Stapelfeld (DE)
(72) Erfinder: TRUMPLER, Joakim, 23560 Lübeck (DE)
(74) Vertreter: Pfleiderer, Bernhard
(86) Internationale Anmeldenummer: PCT/DE2019/000259
(87) Internationale Veröffentlichungsnummer: WO 2020/078491

(56) Entgegenhaltungen:
- CN-A- 102 995 371
- CN-A- 107 663 762
- CN-A- 107 761 341
- CN-U- 207 904 612
- FR-A1- 2 864 115

## Beschreibung

### TECHNISCHER HINTERGRUND

Hemdenbügler sind heutzutage nützliche Haushaltsgeräte, um den Alltag zu erleichtern. Üblicherweise umfasst ein Hemdenbügler einen aufblasbaren Korpus, über den ein Hemd gezogen werden kann. Dieser Korpus wird dann mit erwärmter Luft beaufschlagt, wodurch das Hemd gespannt und erwärmt wird. Als Resultat der Behandlung ist das Hemd anschließend deutlich geglättet, bzw. in anderen Worten, gebügelt. Teilweise weisen Korpusse der heutigen Hemdenbügler Luft- Auslassöffnungen in Bereichen auf, die üblicherweise im Betrieb von dem Hemd überspannt sind. Somit kann also auch das Hemd direkt mit erwärmter Luft beaufschlagt werden.

Hemdenbügler des Stands der Technik sind demnach dazu geeignet, das Hemd mit erwärmter im Wesentlichen trockener Luft zu beaufschlagen. Ist das Hemd vor der Behandlung mit dem Hemdenbügler bereits getrocknet, und weist es eventuell schon Falten auf, weil es beispielsweise innerhalb eines Wäschehaufens von zu bügelnder Wäsche lag, so ist die durch die Behandlung mit dem Hemdenbügler erreichbare Glattheit (Faltenfreiheit) des Hemds begrenzt. Das liegt daran, dass Falten, die sich im bereits getrockneten Stoff gebildet haben, im Allgemeinen durch trockene erwärmte Luft nur unzureichend ausgeglichen (beseitigt) werden können.

Aus der CN 107 761 341 A, CN 207 904 612 U, und der CN 102 995 371 A sind Hemdenbügler bekannt, die auch eine Befeuchtung des Hemdes vorsehen. Insbesondere besitzen die Hemdenbügler einen Wassertank.

In der CN 107 663 762 A ist eine Vorrichtung zur externen Befeuchtung eine Kleidungsstücks mit Wasserdampf offenbart.

An den vorstehend genannten Hemdenbüglern ist jedoch nachteilig, dass dort Dampfgeneratoren verwendet werden, die Wasserdampf über eine oder mehrere Düsen bereitstellen, jedoch keine ausreichende Befeuchtung der Kleidungsstücke bewirken.

### ZUSAMMENFASSUNG

Es ist eine Aufgabe der Erfindung, die Nachteile von bekannten Hemdenbüglern auszuräumen oder zumindest zu verringern.

Die Aufgabe wird durch den Gegenstand des unabhängigen Anspruchs gelöst.

Es wird ein Hemdenbügler bereitgestellt, der ein Gebläse und eine aufblasbare Puppe umfasst. Ein Auslass des Gebläses mündet in ein Inneres (einen Innenraum, ein durch entsprechende Außenwände begrenztes Innenvolumen) der Puppe. Der Hemdenbügler umfasst zudem ein erstes Reservoir und zumindest eine erste Heizeinrichtung. Das erste Reservoir ist mit einer Flüssigkeit (üblicherweise Wasser) befüllbar. In einem ersten Betriebszustand ist das Wasser mittels der ersten Heizeinrichtung derart erhitzbar und die Puppe mittels des Gebläses derart aufblasbar, dass ein über die Puppe gezogenes Hemd mit durch von dem Gebläse gefördertem Wasserdampf beaufschlagbar ist. Das Gebläse, die erste Heizeinrichtung und das erste Reservoir können derart angeordnet sein, dass durch das Gebläse ein Luftstrom (Sogeffekt) erzeugbar ist und dass in Folge des Luftstroms (Sogeffekts) der aufsteigende Wasserdampf entsprechend dem Luftstrom transportiert wird, insbesondere in einem Inneren der Puppe verteilt wird. Das Gebläse kann deshalb nur "indirekt" mit der ersten Heizeinrichtung und dem ersten Reservoir zusammenwirken. Der Wirkzusammenhang des ersten Reservoirs mit der ersten Heizeinrichtung kann im Wesentlichen dem Aufbau und/oder der Funktionsweise eines Wasserkochers entsprechen. Die Puppe ist also luft- und/oder wasserdampfdurchlässig. Dadurch wird das Hemd mit feuchter Luft (im Wesentlichen gesättigten Wasserdampf) beaufschlagt. Auf diese Weise kann die Qualität des Glättungsprozesses vorteilhaft erhöht werden, da sich Falten des Hemds mit befeuchteter Luft effektiver ausgleichen lassen. Als Resultat ist die Qualität des Bügelprozesses vorteilhaft gegenüber den Wirkungsweisen von Hemdenbüglern gemäß dem Stand der Technik verbessert.

Das erste Reservoir kann ein Volumen V aufweisen, für das gilt: 100 ml ≤ V ≤ 5000 ml, vorteilhaft 300 ml ≤ V ≤ 2000 ml, weiter vorteilhaft 500 ml ≤ V ≤ 1000 ml, weiter vorteilhaft kann V im Wesentlichen 750 ml betragen. Bei einem vollständigen Bedampfungsdurchgang eines Hemds kann eine Wassermenge VB von im Wesentlichen 350 ml verbraucht werden.

Die erste Heizeinrichtung kann eine Heizleistung HeizP1 aufweisen, für die gilt: 100 W ≤ HeizP1 ≤ 5000 W, vorteilhaft 1000 W ≤ HeizP1 ≤ 2500 W, weiter vorteilhaft 1500 W ≤ HeizP1 ≤ 1750 W, weiter vorteilhaft im Wesentlichen HeizP1 = 1600 W.

Die Beaufschlagung des über die Puppe gezogenen Hemds mit durch von dem Gebläse gefördertem Wasserdampf während des ersten Betriebszustands kann innerhalb eines Zeitintervalls t1 erreichbar sein, für das gilt: 1 min ≤ t1 ≤ 20 min, vorteilhaft 3 min ≤ t1 ≤ 12 min, weiter vorteilhaft 5 min ≤ t1 ≤ 10 min, weiter vorteilhaft im Wesentlichen t1 = 7 min.

Somit kann das Volumen des ersten Reservoirs vorteilhaft ausreichen, um mehrere Hemden mit feuchter erwärmter Luft zu beaufschlagen, bzw. ausreichen, um die Behandlung gemäß dem ersten Betriebszustand mehrfach durchzuführen, insbesondere wenigstens zweimal. Vorteilhaft muss das Reservoir also nicht notwendigerweise nach jeder Behandlung wieder befüllt werden. Zudem kann die Heizleistung der ersten Heizeinrichtung vorteilhafterweise ausreichen, um im Wesentlichen gesättigten Wasserdampf zu erzeugen, also die relative Luftfeuchtigkeit der durch das Gebläse geförderten Luft derart zu modifizieren, dass diese oberhalb von 50%, insbesondere oberhalb von 70%, weiter insbesondere oberhalb von 85% liegt.

Der Hemdenbügler kann so eingerichtet sein, dass die Dauer des Zeitintervalls t1 des ersten Betriebszustands, in dem das über die Puppe gezogene Hemd mit durch von dem Gebläse geförderten Wasserdampf beaufschlagt wird, variabel ist. Die Dauer des Zeitintervalls t1 kann also in dem ersten Betriebszustand eine erstes Zeitintervall umfassen. In einem alternativen ersten Betriebszustand kann die Dauer des Zeitintervalls t1* aber ein zweites Zeitintervall umfassen, das vom ersten Zeitintervall verschieden ist, also t1* ≠ t1. Die Dauer des ersten Betriebszustands in dem das über die Puppe gezogene Hemd mit von dem Gebläse gefördertem Wasserdampf beaufschlagt wird, kann insbesondere von der im ersten Reservoir befindlichen Wassermenge abhängen.

Der Hemdenbügler kann eine Füllstandserkennungsfunktionalität umfassen, die den Füllstand des ersten Reservoirs erfassen kann. Zudem kann der Hemdenbügler eine Steuerungsfunktionalität umfassen, die die benötigte Länge des Zeitintervalls zur ausreichenden Beaufschlagung des Hemds mit gefördertem Wasserdampf auf Basis des ermittelten Füllstands bestimmt. So kann die ausreichende Beaufschlagung des Hemds mit gefördertem Wasserdampf vorteilhaft selbst bei unterschiedlichen Füllständen des ersten Reservoirs gewährleistet werden. Ein höherer Füllstand des ersten Reservoirs kann erfordern, dass das erste Zeitintervall t1 zur Beaufschlagung des Hemds mit gefördertem Wasserdampf länger ist als bei einem niedrigeren Füllstand des ersten Reservoirs. In anderen Worten, kann ein Zeitintervall von im Wesentlichen t1 = 7 min ausreichen, das Hemd zu befeuchten, wenn der Füllstand im Wesentlichen 350 ml beträgt. Beträgt der Füllstand aber im Wesentlichen 700 ml bis 750 ml, so kann zur ausreichenden Beaufschlagung des Hemds mit gefördertem Wasserdampf ein Zeitintervall t1* nötig sein, für das gilt: t1* > t1. Auf diese Weise ist der Hemdenbügler vorteilhaft eingerichtet, verschiedene Zeitdauern des ersten Betriebszustands zu realisieren. Insbesondere kann somit ein optimales Ergebnis der Befeuchtung des Hemds selbst bei variablen Füllstand des ersten Reservoirs gewährleistet werden.

Der Hemdenbügler kann auch derart eingerichtet sein, dass ein Benutzer eine Vorwahl über den Füllstand trifft und dass der Hemdenbügler die Dauer des ersten Betriebszustands, insbesondere der Bedampfung des Hemds mit Wasserdampf, in Abhängigkeit der Vorwahl des Benutzers trifft. So kann der Hemdenbügler selbst ohne Füllstandserkennungsfunktionalität eingerichtet sein, den Bedampfungszeitraum trotz variablen Füllstands des ersten Reservoirs derart zu wählen, dass das über die Puppe gezogene Hemd ausreichend bedampft wird.

Der Hemdenbügler kann ferner eine zweite Heizeinrichtung umfassen. In einem zweiten Betriebszustand kann das Hemd mit erhitzter, aber im Wesentlichen trockener Luft beaufschlagt werden. Dies ist dem Bügelprozess zuträglich, wenn das Hemd zuvor während des ersten Betriebszustands bereits befeuchtet wurde oder wenn es aus anderen Gründen feucht vorliegt. Beispielsweise kann es manuell befeuchtet worden sein oder es kann mit einer Restfeuchte aus der Waschmaschine genommen und über die Puppe gezogen worden sein. Eine zusätzliche Befeuchtung gemäß dem ersten Betriebszustand kann dann unnötig sein. Der zweite Betriebszustand ist deshalb vorteilhafterweise derart eingerichtet, dass ein über die Puppe gezogenes Hemd nicht weiter befeuchtet wird.

Das erste Reservoir kann mit dem Inneren der Puppe mittels eines rundumlaufenden Spalts verbunden sein. Dadurch kann das Hemd im Wesentlichen gleichmäßig mit dem Wasserdampf beaufschlagbar sein. Der rundumlaufende Spalt ermöglicht es auf vorteilhafte Weise, dass im Wesentlichen alle Teilbereiche des Hemds mit befeuchteter Luft beaufschlagt werden können, so dass eine Glättung des kompletten Hemds gewährleistet werden kann.

Der Hemdenbügler kann einen Sturzsensor aufweisen. Der Sturzsensor kann dazu eingerichtet sein, ein Umfallen und/oder eine Schrägstellung oberhalb eines ersten Grenzwerts des Hemdenbüglers zu erkennen. Die erste Heizeinrichtung und/oder das Gebläse und/oder der Hemdenbügler kann infolge einer Erkennung eines Umfallens und/oder einer Schrägstellung des Hemdenbüglers oberhalb eines ersten Grenzwerts abgeschaltet werden. Alternativ kann in der Folge der Erkennung auch ein Betrieb des Hemdenbüglers im ersten Betriebszustand verhindern werden, beispielsweise durch eine Sperrfunktion, die eine Inbetriebnahme verhindert. Zusätzlich kann der Hemdenbügler dazu eingerichtet sein, in Folge der Erkennung ein erstes Warnsignal auszugeben. Somit kann der Hemdenbügler vorteilhaft einen Sicherheitsmechanismus aufweisen, der die Erkennung einer nicht vorgesehenen Betriebsposition gewährleisten kann, und der in Folge dessen den Betrieb des Hemdenbüglers reglementiert und/oder verhindert, um Schäden zu vermeiden.

Der Hemdenbügler kann einen Überhitzungssensor umfassen. Der Überhitzungssensor kann dazu eingerichtet sein, eine Überhitzung des Hemdenbüglers und/oder einen zu geringen Füllstand des ersten Reservoirs unterhalb eines zweiten Grenzwerts zu detektieren. In Folge der Detektion kann die erste Heizeinrichtung und/oder das Gebläse und/oder der Hemdenbügler abgeschaltet werden. Alternativ kann in Folge der Detektion ein Betrieb des Hemdenbüglers im ersten Betriebszustand verhindert sein. Zusätzlich kann der Hemdenbügler dazu eingerichtet sein, in Folge der Detektion ein zweites Warnsignal auszugeben. Das zweite Warnsignal kann gleich dem ersten Warnsignal sein. Das erste und das zweite Warnsignal können auch voneinander verschieden sein. Somit kann der Hemdenbügler vorteilhaft einen weiteren Sicherheitsmechanismus aufweisen, der die Erkennung eines nicht vorgesehenen Betriebszustands gewährleisten kann, und der in Folge dessen den Betrieb des Hemdenbüglers reglementiert und/oder verhindert, um Schäden zu vermeiden.

Der Hemdenbügler kann eine Feuchtegradfunktionalität aufweisen. Die Dauer des ersten Betriebszustands kann von der Feuchtegradfunktionalität abhängen. Der Hemdenbügler kann vorteilhaft dazu eingerichtet sein, dass ein Feuchtegrad des Hemds des Hemdenbügler voreinstellbar und/oder wählbar und/oder detektierbar ist. Eine Dauer des ersten Betriebszustands kann von der Feuchtegradfunktionalität, bzw. von der entsprechenden Einstellung, bzw. von dem entsprechenden Messwert abhängen. Somit kann der Hemdenbügler vorteilhafterweise bei der Beaufschlagung des über die Puppe gezogenen Hemds einen (Rest-, bzw. eingestellten, bzw. gemessenen) Feuchtegrad des Hemds berücksichtigen, so dass das Hemd nicht überfeuchtet wird.

Der Hemdenbügler kann eine Programmwahlfunktion umfassen. Die Programmwahlfunktion kann derart eingerichtet sein, dass entweder der erste Betriebszustand oder der zweite Betriebszustand oder eine Kombination des ersten und des zweiten Betriebszustands wählbar ist. Dadurch wird es dem Nutzer vorteilhafterweise ermöglicht, zwischen verschiedenen Betriebszuständen zu wählen, beispielsweise weil der Benutzer wünscht, dass das Hemd nicht noch zusätzlich (in einem generell möglichen ersten Betriebszustand) befeuchtet wird.

Der Hemdenbügler kann derart eingerichtet sein, dass die erste Heizeinrichtung und die zweite Heizeinrichtung nicht gleichzeitig betrieben werden können. Dadurch kann der Hemdenbügler vorteilhaft so eingerichtet werden, dass eine Momentan-Leistungsaufnahme reduziert wird. Die Reduzierung tritt zumindest gegenüber einem hypothetischen Zustand ein, in dem beide Heizeinrichtungen gleichzeitig betrieben würden. Die Gesamtleistungsaufnahme des Hemdenbüglers kann im ersten Betriebszustand eine Leistung P1 sein, für die gilt: 100 W ≤ P1 ≤ 5000 W, vorteilhaft 1000 W ≤ P1 ≤ 3000 W, weiter vorteilhaft 1750 W ≤ P1 ≤ 2250 W, weiter vorteilhaft im Wesentlichen P1 = 2000 W. Die Gesamtleistungsaufnahme des Hemdenbüglers kann im zweiten Betriebszustand eine Leistung P2 sein, für die gilt: 100 W ≤ P2 ≤ 5000 W, vorteilhaft 1000 W ≤ P2 ≤ 3000 W, weiter vorteilhaft 1500 W ≤ P1 ≤ 1800 W, weiter vorteilhaft im Wesentlichen P2 = 1600 W. Folglich kann der Hemdenbügler vorteilhaft so eingerichtet sein, dass geringere Anforderungen an die zu verwendende elektrische Leitungs- und Versorgungstechnik gestellt werden.

Die Puppe kann einen Rumpfabschnitt und vom Rumpfabschnitt ausgehende, aufblasbare Arme umfassen. Die vom Rumpfabschnitt ausgehenden, aufblasbaren Arme können in Hemdenärmel des Hemds gesteckt werden. Das Hemd kann dann samt Ärmel mit durch von einem Gebläse geförderter Luft und/oder gefördertem Wasserdampf beaufschlagbar sein. Somit kann der Hemdenbügler vorteilhaft derart eingerichtet sein, dass sowohl die Rumpfteile des Hemds als auch die Ärmel befeuchtet und/oder geglättet und/oder getrocknet und/oder gebügelt werden können.

Die Puppe kann zumindest teilweise luftdurchlässig sein. Zu diesem Zweck kann die Puppenwand zumindest eine Perforation, ein Loch, einen Luftauslass, einen Schlitz, o.ä. umfassen. Die Luftdurchlässigkeit der Puppenwand kann auch durch eine angepasste Maschendichte, bzw. Fadendichte des zugrundeliegenden Gewebes der Puppenwand bereitgestellt werden. In anderen Worten, kann die Luftdurchlässigkeit der Puppenwand eine intrinsische Eigenschaft des der Puppenwand zugrundeliegenden Textilgewebes sein.

Die Puppe kann eine Puppenwand (Wand) umfassen, wobei verschiedene Wandabschnitte Bereiche unterschiedlicher Luftdurchlässigkeit aufweisen können. Durch die Puppenwand der Puppe wird das Innere, bzw. ein Innenvolumen der Puppe definiert. Durch die unterschiedliche Luftdurchlässigkeit der verschiedenen Bereiche der Wand der Puppe können verschiedene Bereiche des über die Puppe gezogenen Hemds mit verschieden intensiv geförderter Luft beaufschlagt werden. Somit kann ein gleichmäßigeres Ergebnis der Befeuchtung und/oder der Trocknung und/oder des Bügelns verschiedener Abschnitte des Hemds erreicht werden.

Vorzugsweise ist die unterschiedliche Luftdurchlässigkeit der Puppe in Bereichen höherer Luftdurchlässigkeit durch ins Gewebe eingeschnittene Löcher erzeugt, insbesondere wobei die Löcher einen Durchmesser von wenigstens 1,5 mm haben.

Gemäß einem Aspekt ist die Wand der Puppe im Bereich der aufblasbaren Arme mit zunehmendem Abstand vom Rumpf zunehmend luftdurchlässig ausgebildet.

Die Temperatur an der Oberfläche der Puppe liegt zumindest im zweiten Betriebszustand vorzugsweise zwischen 40°C und 95°C, weiter vorzugsweise zwischen 60°C und 90°C. Die höchsten Temperaturen herrschen an den Öffnungen im Rumpfbereich der Puppe.

Die Wand der Puppe kann in den Abschnitten der Ärmel des Hemds und/oder angrenzend an eine Knopfleiste des Hemds Bereiche mit höherer Luftdurchlässigkeit aufweisen. Diese Ausgestaltung ermöglicht es, insbesondere diejenigen Bereiche des Hemds, die eine dichtere Textilstruktur (erhöhte Fadendichte) aufweisen (beispielsweise die Knopfleiste oder die Brusttasche), vorteilhaft intensiver mit durch das Gebläse geförderter Luft zu beaufschlagen als andere Bereiche. Dadurch kann die Gleichmäßigkeit des Ergebnisses der Befeuchtung und/oder der Trocknung und/oder des Bügelns verschiedener Abschnitte des Hemds weiter verbessert werden.

Bereiche mit höherer Luftdurchlässigkeit können eine wenigstens zweimal so große Luftdurchlässigkeit aufweisen, bzw. haben, wie die Bereiche der Wand mit niedrigerer Luftdurchlässigkeit. Dadurch kann die Gleichmäßigkeit des Ergebnisses der Befeuchtung und/oder der Trocknung und/oder des Bügelns verschiedener Abschnitte des Hemds weiter verbessert werden, auch wenn die Textilstruktur (Fadendichte) der verschiedenen Bereiche des Hemds stark unterschiedlich ist.

Der Hemdenbügler kann mindestens eine Verstelleinheit aufweisen. Durch die Verstelleinheit, beispielsweise eine mechanische Verstelleinheit, kann ein Umfang des Rumpfabschnitts veränderbar sein. Dadurch ist die Puppe des Hemdenbüglers vorteilhaft an verschiedene Hemdengrößen anpassbar, so dass die Bügelqualität unabhängig von der Hemdengröße gewährleistet werden kann.

Gemäß einer bevorzugten Ausführungsform weist bei einer Einstellung der Verstelleinheit mit minimalem Rumpfumfang die einen Rumpfabschnitt bildende Wand eine innenliegende Falte auf. Überschüssiges Material des Rumpfabschnitts ist in das Innere der Puppe geführt. Dadurch ist verhindert, dass das überschüssige Material Falten im Hemd verursacht.

Gemäß einer bevorzugten Ausgestaltung der Erfindung ist die Verstelleinheit durch zumindest einen Reißverschluss und/oder eine Knopfleiste gebildet. Dadurch kann der Umfang des Rumpfabschnitts besonders einfach und schnell an unterschiedliche Hemdgrößen angepasst werden. Die Verstelleinheit kann auch teilweise oder ganz durch eine Schnürung gebildet sein.

Im Bereich der Vorderseite des Rumpfabschnitts und/oder im Bereich der Rückseite des Rumpfabschnitts können zwei benachbarte Verstelleinheiten vorgesehen sein.

Der Hemdenbügler kann einen im Wesentlichen vertikalen, insbesondere teleskopierbaren Ständer aufweisen. An dessen oberen Ende kann zumindest ein seitlich abstehender Schulterträger vorgesehen sein. Der Schulterträger kann Luftauslassöffnungen aufweisen. Dadurch kann der Hemdenbügler vorteilhafterweise derart eingerichtet sein, dass auch der (üblicherweise eine veränderte Textilstruktur aufweisende) Schulterbereich mit durch einem Gebläse geförderter Luft beaufschlagt werden kann.

Der Hemdenbügler kann ein Sockelteil umfassen. Im Sockelteil können zumindest die erste Heizeinrichtung und das Gebläse angeordnet sein. Im Sockel kann auch die zweite Heizeinrichtung angeordnet sein, insbesondere in Form einer Heizwendel. Die zweite Heizeinrichtung kann dabei funktionell mit dem Gebläse zusammen wirken, insbesondere kann die Heizwendel also im Gebläse angeordnet sein. Das bedeutet, dass das Gebläse bei deaktivierter zweiter Heizeinrichtung eine Kaltluftgebläsefunktionalität und bei aktivierter zweiter Heizeinrichtung eine Warm-, bzw. Heißluftgebläsefunktionalität aufweisen kann. In diesem Zusammenhang bezieht sich ein "Kaltluftgebläse" auf ein Gebläse, dass eine deaktivierte integrierte Heizeinrichtung umfasst und ein Warm-, bzw. Heißluftgebläse auf ein Gebläse, dass eine aktivierte integrierte Heizeinrichtung umfasst. Natürlich kann durch das Gebläse in einer Kaltluftgebläsefunktionalität (bzw. durch einen durch das Gebläse erzeugten Luftstrom/Sogeffekt) erwärmter Wasserdampf gefördert werden, weshalb es dennoch als Kaltluftgebläse fungiert, da das Gebläse eine Temperaturerhöhung nicht aktiv herbeiführt (ähnlich einem modernen Haartrockner mit Kaltgebläse-Funktion). Im Gegensatz dazu kann unter einem "Warmluftgebläse" ein Gebläse verstanden werden, dass eine Heizeinrichtung derart umfasst, dass die angesaugte Luft aktiv erhitzt wird (ähnlich einem modernen Haartrockner mit Warmgebläse-Funktion). Der Sockel umfasst auch das erste Reservoir und damit auch das erste Volumen. Dadurch, dass (fast) alle gewichtserheblichen Bauteile im Sockel angeordnet sind, wird vorteilhaft gewährleistet, dass der Hemdenbügler einen niedrigen Schwerpunkt aufweist und deshalb einen sicheren Stand einnimmt.

Insbesondere sind bzw. ist ein verstellbarer Timer und/oder eine Anzeigevorrichtung vorhanden, über die die Dauer des ersten Betriebszustands und/oder die Dauer des zweiten Betriebszustands einstellbar bzw. der Ablauf des ersten Betriebszustands und/oder des zweiten Betriebszustands angezeigt werden.

Es wird ferner ein Verfahren zum Glätten (Bügeln) eines Hemds bereitgestellt. Das Verfahren kann das Anordnen eines Hemds über einer aufblasbaren, zumindest teilweise luftdurchlässigen Puppe umfassen. Das Verfahren kann in einem ersten Betriebszustand ferner das Erzeugen eines Luftstroms von gefördertem Wasserdampf innerhalb der Puppe umfassen, derart, dass das über die Puppe gezogene Hemd mit dem geförderten Wasserdampf beaufschlagt wird, so dass das Hemd befeuchtet und geglättet wird.

Das Verfahren kann in einem zusätzlichen zweiten Betriebszustand ferner das Beaufschlagen des Hemds mit einem Luftstrom von warmer (heißer) aber im Wesentlichen trockener Luft umfassen, so dass das Hemd befeuchtet, getrocknet, geglättet und gebügelt wird.

Das Verfahren kann außerdem das Bereitstellen des Luftstroms von gefördertem Wasserdampf durch die Erhitzung einer in einem ersten Reservoir befindlichen Wassermenge unter Zuhilfenahme eines Luftstrom-erzeugenden Gebläses umfassen, insbesondere wobei die Erhitzung mittels einer ersten Heizeinrichtung erfolgt.

Weitere Aspekte des Verfahrens ergeben sich in denklogischer Weise aus den in Bezug auf die Vorrichtung dargestellten Aspekten.

### KURZE BESCHREIBUNG DER FIGUREN

Weitere vorteilhafte Aspekte ergeben sich aus der folgenden Beschreibung bevorzugter Ausführungsbeispiele unter Bezugnahme auf die Zeichnungen, dabei ist:
- Fig. 1 eine vereinfachte schematische Darstellung des Hemdenbüglers,
- Fig. 2 eine vereinfachte schematische Darstellung des Hemdenbüglers mit ausgeblendeter Puppe, und
- Fig. 3 eine vereinfachte schematische Querschnittsansicht eines Teils des Sockels des Hemdenbüglers.

### DETAILLIERTE BESCHREIBUNG DER FIGUREN

Figur 1 zeigt eine vereinfachte schematische Darstellung des Hemdenbüglers 100. Der Hemdenbügler 100 umfasst einen Sockel 110. Der Sockel 110 umfasst einen Standfuß 112 mittels dem ein sicherer Halt des Hemdenbüglers 100 auf dem Boden gewährleistet werden kann. Der Sockel 110 umfasst ferner ein Bedien- und Anzeigeteil 114. Das Bedien- und Anzeigeteil 114 ist eingerichtet, um verschiedene Betriebszustände des Hemdenbüglers 100 anzuzeigen. Ferner können mittels des Bedien- und Anzeigeteils 114 verschiedene Betriebszustände des Hemdenbüglers 100 eingestellt, bzw. ausgewählt werden. Der Hemdenbügler 100 umfasst ferner eine Puppe 200, die oberhalb des Sockels 110 angeordnet ist. Die Puppe 200 wird teilweise von einem Halselement 192 getragen. Die Puppe 200 umfasst einen Rumpfbereich 210 und zwei Ärmel 212, 214. Die Puppe 200 weist eine Gewebewand (Puppenwand) 201 auf, die von Perforationen, Löchern, Schlitzen, o.ä. 202 durchsetzt ist. Die Puppenwand 201 ist deshalb oder aufgrund der Beschaffenheit des die Puppenwand bildenden Gewebestoffs zumindest teilweise luftdurchlässig. Das Halselement 192 ist generell am Ende einer teleskopierbaren Stange 180 (eines teleskopierbaren Ständers) angeordnet (siehe Figur 2). Die Länge der teleskopierbaren Stange 180 ist veränderbar. Die Puppe 200 weist zudem mindestens eine mechanische Verstelleinheit 216 auf, mittels der ein Umfang der Puppe 200 veränderlich ist. Die mechanische Verstelleinheit 216 kann beispielsweise ein Reißverschluss oder eine Knopfleiste sein. Durch die teleskopierbare Stange 180 und die Verstelleinheit 216 kann die Puppe 200 an unterschiedliche Hemdgrößen anpassbar sein.

Der Hemdenbügler 100 ist eingerichtet, um ein Hemd aufzunehmen, bzw. dafür eingerichtet, dass ein Hemd über die Puppe 200 gezogen wird. Die Puppe 200 kann an den Enden der Ärmel 212, 214 geeignete Klemmmechanismen oder Knöpfe, o.ä. umfassen, damit die Ärmel des über die Puppe 200 gezogenen Hemds an diesen Stellen fixiert werden können. Ferner weist der Sockel 110 des Hemdenbüglers 100 geeignete Klemmmechanismen, Knöpfe, oder einen Klemmspalt auf, so dass der Hemdsaum des über die Puppe 200 gezogenen Hemds dort fixiert werden kann. Ist die Knopfleiste des Hemds geschlossen, so ist dadurch das Hemd relativ zur Puppe 200 und zum Halselement 192, das den Ansatz eines Halses eines Menschen nachbildet, fixiert. Es können auch Gewichte vorgesehen sein, die an den Ärmeln und/oder dem Hemdsaum des Hemds angebracht werden, um das Hemd in Position zu halten.

Das über die Puppe 200 gezogene Hemd weist Bereiche mit unterschiedlichen Fadendichten auf. Beispielsweise ist die Fadendichte in den Bereichen der Knopfleiste, der Ärmelumschläge und des Sattels üblicherweise erhöht. Deshalb weist auch die Puppe 200 Bereiche unterschiedlicher Lochdichten auf. Insbesondere ist die Lochdichte in denjenigen Bereichen erhöht, in denen die Fadendichte des über die Puppe 200 gezogenen Hemds erhöht ist. Dies ist schematisch in Figur 1 angedeutet.

Figur 2 zeigt eine vereinfachte schematische Darstellung des Hemdenbüglers 100, wobei die Puppe 200 ausgeblendet ist. Der Sockel 110 umfasst einen Deckel 120. Der Deckel 120 umfasst eine Außenkante 122. Die Außenkante 122 des Deckels 120 wird in geringem Abstand von einer Umrandung 116, die durch die Seitenwand 115 des Sockels 110 gebildet wird, eingefasst. Durch die Beabstandung der Umrandung 116 relativ zur Außenkante 122 wird ein Ringspalt 124 (rundumlaufender Spalt) ausgebildet. Der Ringspalt 124 ist umlaufend um den kompletten Deckel 120 ausgebildet. Der Deckel 120 umfasst ferner eine Klappe 126, die geöffnet werden kann. Aus dem Deckel 120 steht ein Lüftungsgitter 130 hervor. Das Lüftungsgitter 130 bildet den Auslass für ein Gebläse 144, das unterhalb des Lüftungsgitters 130 angeordnet ist.

Der Hemdenbügler 100 umfasst ferner eine teleskopierbare Stange 180, an deren oberen Ende ein Schulterträger 190 angeordnet ist. Der Schulterträger 190 umfasst das Halselement 192, das dem Hals eines Menschen nachempfunden ist. Der Schulterträger 190 umfasst auch zwei abstehende Ausleger 194, 196, die im Wesentlichen die Schulterauflageflächen eines Menschen nachbilden. Das Halselement 192 und die Ausleger 194, 196 weisen Luftauslassöffnungen 193, 198 auf. Die Luftauslassöffnungen 193 und 198 sind mit dem Gebläse 144 gekoppelt. Das Halselement 192 und die Ausleger 194, 196 sind deshalb so angeordnet, dass die Schulterbereiche des über die Puppe gezogenen Hemds ihrer natürlichen Form nach angeordnet werden können.

Unterhalb der Klappe 126 umfasst der Sockel 110 zumindest ein erstes Reservoir 140. Die Klappe 126 kann geöffnet werden, um das erste Reservoir 140 mit Wasser zu befüllen. Im Sockel 110 ist ferner zumindest eine erste Heizeinrichtung 142 in Form eines Zylinders, einer Platte, o.ä. angeordnet, der/die über das niedrigste Niveau 147 des ersten Reservoirs 140 vertikal nach oben hinausragt. Die erste Heizeinrichtung 142 kann genutzt werden, um sich im ersten Reservoir 140 befindliches Wasser zu erhitzen. Der Wirkzusammenhang des ersten Reservoirs 140 mit der ersten Heizeinrichtung 142 kann somit im Wesentlichen dem Aufbau und/oder der Funktionsweise eines Wasserkochers entsprechen. Der dadurch entstehende Wasserdampf kann anschließend durch den Ringspalt 124 aus dem Sockel 110 in die Puppe 200 allseitig entweichen. Da der Wasserdampf eine erhöhte Temperatur hat, wird er generell innerhalb der Puppe 200 aufsteigen. Mit Hilfe der Perforationen, Löcher, Schlitze, o.ä. 202 wird das über die Puppe 200 gezogene Hemd mit dem Wasserdampf beaufschlagt. Die Bereiche verschiedener Lochdichten der Puppe 200 gewährleisten, dass das Hemd entsprechend der Bereiche unterschiedlicher Fadendichten im Wesentlichen gleichmäßig mit dem Wasserdampf beaufschlagt wird.

Der Ringspalt 124 weist eine Oberfläche A auf, die ausreichend ist, um einen ausreichenden Durchsatz des Wasserdampfs zu ermöglichen. Die Oberfläche A des Ringspalts 124 kann wie folgt bemessen sein: 500 mm² ≤ A ≤ 20000 mm², vorteilhaft 1000 mm² ≤ A ≤ 10000 mm², weiter vorteilhaft 2000 mm² ≤ A ≤ 6000 mm², weiter vorteilhaft 3000 mm² ≤ A ≤ 4000 mm². Somit kann gewährleistet werden, dass eine ausreichende Menge an Wasserdampf aus dem Sockel 110 in die Puppe 200 entweichen kann und für die Befeuchtung des Hemds zur Verfügung steht.

Um die Verteilung des Wasserdampfs weiter zu verbessern, kann das Gebläse 144 genutzt werden, um einen Luftstrom zu erzeugen. Der Luftstrom geht vom Lüftungsgitter 130 aus und ist im Wesentlichen vertikal nach oben in Richtung des Schulterträgers 190 gerichtet, so dass der den Wasserdampf transportierende Luftstrom eine verbesserte Verteilung des Wasserdampfs bis in den Schulterbereich und die Ärmel des Hemds gewährleistet. Der Hemdenbügler 100 kann auch so eingerichtet sein, dass der Luftstrom des Gebläses 144 ebenfalls aus den Luftauslassöffnungen 193, 198 austritt. Das Gebläse 144 umfasst eine zweite Heizeinrichtung 152, die von der ersten Heizeinrichtung 142 verschieden und getrennt ist. Das Gebläse 144 kann deshalb bei deaktivierter zweiter Heizeinrichtung 152 als Kaltluftgebläse und bei aktivierter zweiter Heizeinrichtung 152 als Warm-, bzw. Heißluftgebläse agieren. Um den erzeugten Wasserdampf zu fördern, kann das Gebläse 144 entsprechend einer Kaltluftfunktion als Kaltluftgebläse agieren, so dass vorteilhaft eine Leistungseinsparung aufgrund der deaktivierten zweiten Heizeinrichtung 152 erreichbar ist.

Agiert das Gebläse 144 entsprechend einer Warmluftfunktion als Warmluftgebläse, so wird ein Luftstrom von erwärmter und im Wesentlichen trockener Luft erzeugt. Dieser Warmluftstrom wird in die Puppe 200 geleitet, wobei mit Hilfe der Perforationen, Löcher, etc. das über die Puppe 200 gezogene Hemd mit dem Luftstrom beaufschlagt werden kann. Also kann die im Wesentlichen trockene, heiße Luft aus dem Lüftungsgitter 130 in das Innere der Puppe 200 entweichen, um anschließend durch die Löcher 202 auf das Hemd zu treffen. Somit kann das über die Puppe 200 gezogene Hemd durch das einen Warmluftstrom erzeugende Gebläse 144 effektiv getrocknet werden.

Das Verfahren zum Glätten (Bügeln) eines Hemds wird nachfolgend anhand des zeitlichen Ablaufs skizziert. Zunächst wird ein Hemd in zuvor dargestellter Weise über die Puppe 200 gezogen. In einem ersten Betriebszustand BZ1 des Hemdenbüglers 100 wird zunächst Wasser, das im ersten Reservoir 140 bevorratet ist, mithilfe der ersten Heizeinrichtung 142 erhitzt. Anschließend oder gleichzeitig wird das Gebläse 144 in einer Kaltluftfunktionalität aktiviert, so dass die Puppe 200 aufgeblasen und das über die Puppe 200 gezogene Hemd gespannt wird. Da der erzeugte Wasserdampf durch den Luftstrom transportiert wird, wird dieser Luftstrom durch den Ringspalt 124 in das Innere der Puppe 200 geleitet. Da die Puppe 200 zumindest teilweise luftdurchlässig ist, wird deshalb das Hemd mit dem Wasserdampf beaufschlagt und befeuchtet. Der Betriebszustand BZ1 ist so eingerichtet, dass die Befeuchtung des Hemds in einer Zeitspanne t1 durchgeführt werden kann, für die gilt: 1 min ≤ t1 ≤ 20 min, vorteilhaft 3 min ≤ t1 ≤ 12 min, weiter vorteilhaft 5 min ≤ t1 s 10 min, weiter vorteilhaft im Wesentlichen t1 = 7 min. Danach wird die erste Heizeinrichtung 142abgeschaltet. Als Folge ist das über die Puppe 200 gezogene Hemd befeuchtet und geglättet.

Anschließend wird in einem zweiten Betriebszustand BZ2 die Warmluftfunktionalität des Gebläses 144 aktiviert, es wird also die zweite Heizeinrichtung 152 aktiviert. Durch die im Wesentlichen trockene und erwärmte Luft, mit der das Hemd nun aus dem Inneren der Puppe 200 heraus beaufschlagt wird, wird das Hemd getrocknet, geglättet und gebügelt. Die zunächst durchgeführte Befeuchtung des Hemds führt zu einer Verbesserung des Bügelergebnisses des Hemds. Somit ist der Hemdenbügler 100 derart eingerichtet, dass selbst ausgeprägte Falten in dem Hemd, beispielsweise aufgrund der Lagerung in einem Stapel Wäsche, ausgeglichen werden können und ein einheitliches Erscheinungsbild des Hemds erreichbar ist.

Der Hemdenbügler 100 umfasst eine Spannungsversorgungseinheit, die für die verschiedenen elektrischen Bauteile eine Versorgungsspannung bereitstellt. Die Gesamtleistungsaufnahme des Hemdenbüglers 100 kann im ersten Betriebszustand BZ1 eine Leistung P1 sein, für die gilt: 100 W ≤ P1 ≤ 5000 W, vorteilhaft 1000 W ≤ P1 ≤ 3000 W, weiter vorteilhaft 1750 W ≤ P1 ≤ 2250 W, weiter vorteilhaft im Wesentlichen P1 = 2000 W. Die Gesamtleistungsaufnahme des Hemdenbüglers 100 kann im zweiten Betriebszustand BZ2 eine Leistung P2 sein, für die gilt: 100 W ≤ P2 ≤ 5000 W, vorteilhaft 1000 W ≤ P2 ≤ 3000 W, weiter vorteilhaft 1500 W ≤ P1 ≤ 1800 W, weiter vorteilhaft im Wesentlichen P2 = 1600 W. Die Gesamt(maximal)leistungsaufnahme PG des Hemdenbüglers 100 ist im Wesentlichen durch die Leistungsaufnahme des Gebläses 144 entsprechend einer Kaltluftfunktionalität, der ersten Heizeinrichtung 142 und des Gebläses 144 entsprechend einer Warmluftfunktionalität (also mit aktivierter zweiter Heizeinrichtung 152) bestimmt. Dadurch, dass diese Komponenten in keinem Betriebszustand alle gleichzeitig aktiviert sind, kann die Gesamtleistungsaufnahme PG des Hemdenbüglers vorteilhaft reduziert werden. Sie entspricht deshalb der Leistung P1.

Das Bedien- und Anzeigeteil 114 kann es einem Nutzer ermöglichen, einen einzelnen Betriebszustand BZ1, BZ2 oder eine Kombination der Betriebszustände BZ3 auszuwählen. Entsprechend kann das Verfahren zum Glätten des Hemds je nach Benutzerwahl lediglich einzelne der zuvor beschriebenen Aspekte umfassen. Das Bedien- und Anzeigeteil 114 kann auch dazu dienen, eine Voreinstellung des Feuchtegrads des Hemds anzugeben, beispielsweise weil das Hemd noch feucht vom Waschvorgang ist. Als Reaktion kann der Hemdenbügler 100 eingerichtet sein, um auf den ersten Betriebszustand BZ1 zu verzichten, bzw. diesen nur teilweise (mit verminderter Länge und/oder Intensität) auszuführen. Das Bedien- und Anzeigeteil 114 kann auch dazu dienen, Warnhinweise für einen fehlerhaften Betriebszustand anzuzeigen, beispielsweise ein Umfallen des Hemdenbüglers 100 oder ein Überhitzen des Hemdenbüglers 100 aufgrund eines zu geringen Füllstands des ersten Reservoirs 140. Ferner kann das Bedien- und Anzeigeteil 114 auch dazu dienen, verschiedene Betriebsparameter des Hemdenbüglers 100 anzuzeigen.

Figur 3 zeigt eine vereinfachte schematische Querschnittsansicht A-A eines Teils des Sockels 110 des Hemdenbüglers 100 gemäß der in Figur 2 indizierten Position.

Da ist der Ringspalt 124 zwischen der Außenkante 122 des Deckels 120 und der Umrandung 116 der Seitenwand 115 des Sockels 110. Da ist zudem das erste Reservoir 140, das zur Aufnahme einer Wassermenge bereitsteht. Der Zugang zum ersten Reservoir 140, bzw. die Befüllung ist mittels der zu öffnenden Klappe 126 möglich. Das erste Reservoir 140 weist zumindest eine Vertiefung 146 auf, in der sich das Wasser im Falle eines geringen Füllstands sammeln kann. Am unteren Ende der Vertiefung 146 befindet sich die erste Heizeinrichtung 142. Die erste Heizeinrichtung 142 ist, vom ersten Reservoir 140 aus gesehen, verdeckt angeordnet. Die erste Heizeinrichtung 142 kann dazu genutzt werden zumindest einen Teil des sich im ersten Reservoir 140 befindlichen Wassers zu erhitzen. In der Folge kann der so entstehende Wasserdampf durch den Ringspalt 124 aus dem ersten Reservoir entweichen.

Durch die Vertiefung wird sichergestellt, dass sich auch im Falle eines geringen Füllstands des ersten Reservoirs 140 zumindest ein Teil des Wassers in unmittelbarer Nähe zur ersten Heizeinrichtung 142 sammelt. Da ist ferner ein Überhitzungssensor 148, der eingerichtet ist, um anzuzeigen, dass der entsprechende Teil des Sockels 110 überhitzt, beispielsweise weil sämtliches Wasser durch Erhitzung verdunstet ist. Der Überhitzungssensor 148 ist vorzugsweise im Bereich des niedrigsten Niveaus 147 der Vertiefung 146 angeordnet, kann aber je nach Ausgestaltung auch in sonstiger Weise im Bereich des ersten Reservoirs 140 angeordnet sein. Der Hemdenbügler 100 kann derart eingerichtet sein, dass die Heizeinrichtung automatisch abgeschaltet wird, falls der Überhitzungssensor 148 ein entsprechendes Signal ausgibt.

Das erste Reservoir kann auch mehrere entsprechende Vertiefungen und/oder Heizeinrichtungen und/oder Überhitzungssensoren umfassen. Das Volumen V des ersten Reservoirs 140 kann ausreichend sein, um wenigstens ein Hemd ausreichend mit Wasserdampf zu beaufschlagen (entsprechend dem ersten Betriebszustand BZ1), so dass eine wesentliche Verbesserung des Bügelergebnisses erzielbar ist (nach Durchführung des zweiten Betriebszustands BZ2). Vorteilhaft ist das Volumen V ausreichend, so dass ein entsprechender Bedampfungsdurchgang mehrmals, insbesondere zweimal vollständig durchgeführt werden kann. Somit kann vermieden werden, dass das erste Reservoir nach jedem einzelnen Bedampfungsdurchgang aufgefüllt werden muss. Für das Volumen V kann gelten: 100 ml ≤ V ≤ 5000 ml, vorteilhaft 300 ml ≤ V ≤ 2000 ml, weiter vorteilhaft 500 ml ≤ V ≤ 1000 ml, weiter vorteilhaft kann V im Wesentlichen 750 ml betragen. Bei einem vollständigen Bedampfungsdurchgang entsprechend dem ersten Betriebszustand kann eine Wassermenge VB von im Wesentlichen 350 ml verbraucht werden.

Die Dauer des ersten Betriebszustands BZ1 in dem das über die Puppe 200 gezogene Hemd mit von dem Gebläse 144 gefördertem Wasserdampf beaufschlagt wird, ist variabel. Der erste Betriebszustand BZ1 kann also für unterschiedliche Zeitintervalle aktiv sein. In einer ersten Ausgestaltung des ersten Betriebszustands BZ1 kann die Dauer ein Zeitintervall t1 sein. In einer weiteren Ausgestaltung des ersten Betriebszustands BZ1 kann die Dauer ein Zeitintervall t1* sein, wobei t1 ≠ t1*. Die Dauer des ersten Betriebszustands BZ1 in dem das über die Puppe 200 gezogene Hemd mit von dem Gebläse 144 gefördertem Wasserdampf beaufschlagt wird, hängt insbesondere von der im ersten Reservoir 140 befindlichen Wassermenge ab.

Der Hemdenbügler 100 umfasst eine Füllstandserkennungsfunktionalität, die den Füllstand des ersten Reservoirs 140 erfassen kann. Zudem umfasst der Hemdenbügler 100 eine Steuerungsfunktionalität, die die benötigte Länge des Zeitintervalls des ersten Betriebszustands BZ1 zur ausreichenden Beaufschlagung des Hemds mit gefördertem Wasserdampf auf Basis des ermittelten Füllstands bestimmt.

Ein höherer Füllstand des ersten Reservoirs 140 erfordert, dass das erste Zeitintervall t1 zur Beaufschlagung des Hemds mit gefördertem Wasserdampf länger ist als bei einem niedrigeren Füllstand des ersten Reservoirs 140. In anderen Worten, reicht ein Zeitintervall von im Wesentlichen t1 = 7 min aus, das Hemd zu befeuchten, wenn der Füllstand des ersten Reservoirs 140 im Wesentlichen 350 ml beträgt. Beträgt der Füllstand aber im Wesentlichen 700 ml bis 750 ml, so ist zur ausreichenden Beaufschlagung des Hemds mit gefördertem Wasserdampf ein Zeitintervall t1* nötig sein, für das gilt: t1* > t1. Auf diese Weise ist der Hemdenbügler 100 vorteilhaft eingerichtet, verschiedene Zeitdauern des ersten Betriebszustands BZ1 zu realisieren. Insbesondere wird somit ein optimales Ergebnis der Befeuchtung des Hemds selbst bei variablen Füllstand des ersten Reservoirs 140 gewährleistet.

Der Hemdenbügler 100 kann alternativ auch derart eingerichtet sein, dass ein Benutzer eine Vorwahl über den Füllstand mittels des Bedien- und Anzeigefelds 114 trifft und dass der Hemdenbügler 100 die Dauer des ersten Betriebszustands BZ1, insbesondere der Bedampfung des Hemds mit Wasserdampf, in Abhängigkeit der Vorwahl des Benutzers bestimmt. So kann der Hemdenbügler 100 selbst ohne Füllstandserkennungsfunktionalität eingerichtet sein, den Bedampfungszeitraum trotz variablen Füllstands des ersten Reservoirs 140 derart zu wählen, dass das über die Puppe 200 gezogene Hemd ausreichend bedampft wird. Die Vorwahl des Benutzers kann auch die Option beinhalten mehrere Bedampfungsvorgänge entsprechend dem ersten Betriebszustand BZ1 nacheinander ablaufen zu lassen. Entsprechend kann dies Einfluss auf die Wahl der Dauer des ersten Betriebszustands BZ1 durch den Hemdenbügler 100 haben.

### BEZUGSZEICHENLISTE

- 100: Hemdenbügler
- 110: Sockel
- 112: Standfuß
- 114: Bedien- und Anzeigeteil
- 115: Seitenwand
- 116: Umrandung der Seitenwand
- 120: Deckel
- 122: Außenkante des Deckels
- 124: Ringspalt
- 126: Klappe
- 130: Lüftungsgitter
- 140: Erstes Reservoir
- 142: Erste Heizeinrichtung
- 144: Gebläse mit Kaltluft- und Warmluftfunktionalität
- 146: Vertiefung
- 147: Niedrigstes Niveau der Vertiefung
- 148: Überhitzungssensor
- 152: Zweite Heizeinrichtung
- 180: Telekopierbare Stange
- 190: Schulterträger
- 192: Halselement
- 193, 198: Luftauslassöffnungen
- 194, 196: Ausleger
- 200: Puppe
- 201: Gewebewand
- 202: Perforation, Loch, Schlitz, o.ä.
- 210: Rumpfabschnitt
- 212, 214: Ärmel
- 216: Mechanische Verstelleinheit
- BZ1: Erster Betriebszustand
- BZ2: Zweiter Betriebszustand
- BZ3: Kombination der Betriebszustände
- HeizP1: Heizleistung der ersten Heizeinrichtung
- P1: Leistungsaufnahme des Hemdenbüglers während BZ1
- P2: Leistungsaufnahme des Hemdenbüglers während BZ2
- PG: Gesamtleistungsaufnahme (Maximalleistungsaufnahme) des Hemdenbüglers
- t1: Dauer des ersten Betriebszustands
- V: Volumen des ersten Reservoirs
- VB: Verbrauchsmenge eines Bedampfungsdurchgangs

## Patentansprüche

1. Hemdenbügler (100), umfassend ein Gebläse (144), eine aufblasbare, luft- und/oder wasserdampfdurchlässige Puppe (200), wobei ein Auslass (130) des Gebläses in ein Inneres der Puppe (200) mündet, wobei der Hemdenbügler ferner ein erstes Reservoir (140) und zumindest eine erste Heizeinrichtung (142) umfasst, wobei das erste Reservoir mit Wasser befüllbar ist, und die erste Heizeinrichtung (142) in dem ersten Reservoir (140) angeordnet ist, und wobei in einem ersten Betriebszustand (BZ1) das Wasser mittels der ersten Heizeinrichtung (142) derart erhitzbar ist und die Puppe (200) mittels des Gebläses derart aufblasbar ist, dass ein über die Puppe (200) gezogenes Hemd mit durch von dem Gebläse gefördertem Wasserdampf beaufschlagbar ist, **dadurch gekennzeichnet, dass** der Wirkzusammenhang des ersten Reservoirs (140) mit der ersten Heizeinrichtung (142) im Wesentlichen dem Aufbau und/oder der Funktionsweise eines Wasserkochers entsprechen, so dass im Wesentlichen gesättigter Wasserdampf aufgrund seiner erhöhten Temperatur aus dem ersten Reservoir (140) austritt und innerhalb der Puppe (200) aufsteigt.

2. Hemdenbügler (100) nach Anspruch 1, der ferner eine zweite Heizeinrichtung (152) umfasst, wobei das Hemd in einem zweiten Betriebszustand (BZ2) mit erhitzter, aber im Wesentlichen trockener Luft beaufschlag bar ist.

3. Hemdenbügler (100) nach einem der vorhergehenden Ansprüche, wobei das erste Reservoir (140) ein Volumen V aufweist, für das gilt: 100 ml ≤ V ≤ 5000 ml,

4. Hemdenbügler (100) nach einem der vorhergehenden Ansprüche, wobei die erste Heizeinrichtung eine Heizleistung HeizP1 aufweist, für die gilt: 100 W ≤ HeizP1 ≤ 5000 W,

5. Hemdenbügler (100) nach einem der vorhergehenden Ansprüche, wobei die Beaufschlagung des über die Puppe (200) gezogenen Hemds mit durch dem Gebläse (144) gefördertem Wasserdampf während des ersten Betriebszustands (BZ1) innerhalb eines Zeitintervalls t1 erreichbar ist, für das gilt: 1 min ≤ t1 ≤ 20 min.

6. Hemdenbügler (100) nach einem der vorhergehenden Ansprüche, wobei das erste Reservoir (140) mit dem Inneren der Puppe (200) mittels eines rundumlaufenden Spalts (124) verbunden ist, so dass das Hemd im Wesentlichen gleichmäßig mit dem Wasserdampf beaufschlag bar ist.

7. Hemdenbügler (100) nach einem der vorhergehenden Ansprüche, der ferner einen Sturzsensor umfasst, wobei der Sturzsensor dazu eingerichtet ist, ein Umfallen und/oder eine Schrägstellung oberhalb eines ersten Grenzwerts des Hemdenbüglers zu erkennen und die erste Heizeinrichtung (142) und/oder das Gebläse (144) und/oder den Hemdenbügler infolgedessen abzuschalten und/oder einen Betrieb des Hemdenbüglers im ersten Betriebszustand (BZ1) zu verhindern, insbesondere wobei der Hemdenbügler dazu eingerichtet ist, infolgedessen ein erstes Warnsignal auszugeben.

8. Hemdenbügler (100) nach einem der vorhergehenden Ansprüche, der ferner einen Überhitzungssensor (148) umfasst, wobei der Überhitzungssensor dazu eingerichtet ist, eine Überhitzung des Hemdenbüglers und/oder einen zu geringen Füllstand des ersten Reservoirs (140) unterhalb eines zweiten Grenzwerts zu detektieren und die erste Heizeinrichtung (142) und/oder das Gebläse (144) und/oder den Hemdenbügler infolgedessen abzuschalten und/oder einen Betrieb des Hemdenbüglers im ersten Betriebszustand (BZ1) zu verhindern, insbesondere wobei der Hemdenbügler dazu eingerichtet ist, infolgedessen ein zweites Warnsignal auszugeben, wobei der Überhitzungssensor (148) im Bereich eines niedrigsten Niveaus (147) einer Vertiefung (146) des erste Reservoirs (140) angeordnet ist, und der Überhitzungssensor (148), eingerichtet ist, um anzuzeigen, dass ein Teil eines Sockels (110) des Hemdenbüglers (100) überhitzt, weil sämtliches Wasser durch Erhitzung verdunstet ist.

9. Hemdenbügler (100) nach einem der vorhergehenden Ansprüche, der eine Feuchtegradfunktionalität umfasst, wobei eine Dauer des ersten Betriebszustands (BZ1) von einer Einstellung der Feuchtegradfunktion abhängt.

10. Hemdenbügler (100) nach einem der Ansprüche 2 bis 9, der eine Programmwahlfunktion umfasst, wobei die Programmwahlfunktion derart eingerichtet ist, dass entweder der erste Betriebszustand (BZ1) oder der zweite Betriebszustand (BZ2) oder eine Kombination des ersten und des zweiten Betriebszustands wählbar ist.

11. Hemdenbügler (100) nach einem der Ansprüche 2 bis 10, wobei die erste Heizeinrichtung (142) und die zweite Heizeinrichtung (152) nicht gleichzeitig betrieben werden.

12. Hemdenbügler (100) nach einem der vorhergehenden Ansprüche, wobei die Puppe (200) einen Rumpfabschnitt (210) und vom Rumpfabschnitt ausgehende, aufblasbare Arme (212,214), die in Hemdenärmel des Hemds gesteckt werden, wobei das Hemd samt Ärmel mit durch von dem Gebläse (144) geförderter Luft und/oder gefördertem Wasserdampf beaufschlagbar ist.

13. Hemdenbügler (100) nach Anspruch 12, wobei der Hemdenbügler mindestens eine mechanische Verstelleinheit (216) derart aufweist, dass ein Umfang des Rumpfabschnitts (210) veränderbar ist.

14. Hemdenbügler (100) nach einem der vorhergehenden Ansprüche, der ferner einen im Wesentlichen vertikalen, insbesondere teleskopierbaren Ständer (180) aufweist, an dessen oberen Ende zumindest ein seitlich abstehender Schulterträger (190) vorgesehen ist, wobei der Schulterträger Luftauslassöffnungen (193, 198) aufweist.

15. Hemdenbügler (100) nach einem der vorhergehenden Ansprüche, der ferner ein Sockelteil (1 10) umfasst, in welchem die erste Heizeinrichtung (142) und das Gebläse (144) angeordnet sind.

## Claims

1. A shirt ironer (100) comprising a blower (144), an inflatable manikin (200) which is at least partially permeable to air and/or water vapour, wherein an outlet (130) of the blower opens into an interior of the manikin (200), wherein the shirt ironer further comprises a first reservoir (140) and at least one first heating device (142), wherein the first reservoir can be filled with water, and the first heating device (142) is arranged in the first reservoir (140), and wherein in a first operating state (BZ1) the water can be heated by means of the first heating device (142) and the manikin (200) can be inflated by means of the blower in such a way that a shirt pulled over the manikin (200) can be acted upon by water vapour conveyed by the blower, **characterized in that** the operative relationship of the first reservoir (140) with the first heating device (142) essentially corresponds to the structure and/or mode of operation of a kettle, so that essentially saturated water vapour emerges from the first reservoir (140) on account of its elevated temperature and rises within the manikin (200).

2. The shirt ironer (100) of claim 1, further comprising a second heating means (152), wherein the shirt is exposable to heated but substantially dry air in a second operating condition (BZ2).

3. The shirt ironer (100) according to any one of the preceding claims, wherein the first reservoir (140) has a volume V for which: 100 ml < V < 5000 ml,

4. The shirt ironer (100) according to any one of the preceding claims, wherein the first heating device has a heating power HeizPl for which: 100 W < HeizPl < 5000 W,

5. The shirt ironer (100) according to any one of the preceding claims, wherein the impingement of the shirt pulled over the mannequin (200) with steam conveyed by the blower (144) during the first operating condition (BZ1) is achievable within a time interval t1 for which: 1 min <t1 <20 min.

6. The shirt ironer (100) according to any one of the preceding claims, wherein the first reservoir (140) is connected to the interior of the mannequin (200) by means of a circumferential gap (124) so that the shirt can be substantially uniformly exposed to the steam.

7. The shirt ironer (100) according to any one of the preceding claims, further comprising a fall sensor, wherein the fall sensor is adapted to detect a fall over and/or an inclined position above a first limit value of the shirt ironer and consequently switching off the first heating device (142) and/or the blower (144) and/or the shirt ironer and/or preventing operation of the shirt ironer in the first operating state (BZ1), in particular wherein the shirt ironer is arranged to emit a first warning signal as a result.

8. The shirt ironer (100) according to any one of the preceding claims, further comprising an overheating sensor (148), wherein the overheating sensor is arranged to detect an overheating of the shirt ironer and/or a too low filling level of the first reservoir (140) below a second limit value and to switch off the first heating device (142) and/or the blower (144) and/or the shirt ironer as a result and/or to prevent an operation of the shirt ironer in the first operating state (BZ1),in particular the shirt ironer being arranged to emit a second warning signal as a result, wherein the overheating sensor (148) is arranged in the region of a lowest level (147) of a recess (146) of the first reservoir (140), and the overheating sensor (148) is arranged to indicate that a part of a base (110) of the shirt ironer (100) is overheating because all water has evaporated by heating.

9. The shirt ironer (100) according to any one of the preceding claims, comprising a humidity level functionality, wherein a duration of the first operating condition (BZ1) depends on a setting of the humidity level functionality.

10. The shirt ironer (100) according to any one of claims 2 to 9, comprising a programme selection function, wherein the programme selection function is arranged such that either the first operating state (BZ1) or the second operating state (BZ2) or a combination of the first and second operating states is selectable.

11. The shirt ironer (100) of any one of claims 2 to 10, wherein the first heating device (142) and the second heating device (152) are not operated simultaneously.

12. The shirt ironer (100) according to any one of the preceding claims, wherein the manikin (200) comprises a torso portion (210) and inflatable arms (212, 214) extending from the torso portion for insertion into shirt sleeves of the shirt, the shirt together with the sleeves being adapted to be impacted with air and/or water vapour conveyed by the blower (144).

13. The shirt ironer (100) of claim 12, wherein the shirt ironer comprises at least one mechanical adjustment unit (216) such that a circumference of the body portion (210) is variable.

14. The shirt ironer (100) according to any one of the preceding claims, further comprising a substantially vertical, in particular telescopic, stand (180), at the upper end of which at least one laterally protruding shoulder support (190) is provided, the shoulder support having air outlet openings (193, 198).

15. The shirt ironer (100) according to any one of the preceding claims, further comprising a base member (1 10) in which the first heater (142) and the fan (144) are disposed.

## Revendications

1. Repasseuse de chemises (100) comprenant une soufflerie (144), un mannequin gonflable (200) au moins partiellement perméable à l'air et/ou à la vapeur d'eau, une sortie (130) de la soufflerie débouchant à l'intérieur du mannequin (200), la repasseuse de chemises comprenant en outre un premier réservoir (140) et au moins un premier dispositif de chauffage (142), le premier réservoir pouvant être rempli d'eau, et le premier dispositif de chauffage (142) étant disposé dans le premier réservoir (140), et dans un premier état de fonctionnement (BZ1), l'eau pouvant être chauffée au moyen du premier dispositif de chauffage (142) de telle sorte que le mannequin (200) puisse être gonflée au moyen de la soufflerie, qu'une chemise enfilée sur le mannequin (200) peut être soumise à de la vapeur d'eau transportée par le ventilateur, **caractérisé en ce que** la relation fonctionnelle du premier réservoir (140) avec le premier dispositif de chauffage (142) correspond essentiellement à la structure et/ou au mode de fonctionnement d'une bouilloire, de sorte que de la vapeur d'eau essentiellement saturée sort du premier réservoir (140) en raison de sa température élevée et s'élève à l'intérieur du mannequin (200).

2. Repasseuse de chemises (100) selon la revendication 1, qui comprend en outre un deuxième dispositif de chauffage (152), dans laquelle la chemise peut être exposée à de l'air chauffé, mais sensiblement sec, dans un deuxième état de fonctionnement (BZ2).

3. Repasseuse de chemises (100) selon l'une des revendications précédentes, dans laquelle le premier réservoir (140) présente un volume V tel que : 100 ml < V < 5000 ml,

4. Repasseuse de chemises (100) selon l'une des revendications précédentes, dans laquelle le premier dispositif de chauffage présente une puissance de chauffage IPI pour laquelle : 100 W < IPI de chauffage < 5000 W,

5. Repasseuse de chemises (100) selon l'une des revendications précédentes, dans laquelle l'exposition de la chemise tirée sur le mannequin (200) à la vapeur d'eau fournie par le ventilateur (144) pendant le premier état de fonctionnement (BZ1) peut être obtenue dans un intervalle de temps t1 pour lequel : 1 min <t1 <20 min.

6. Repasseuse de chemises (100) selon l'une des revendications précédentes, dans laquelle le premier réservoir (140) est relié à l'intérieur du mannequin (200) au moyen d'une fente périphérique (124), de sorte que la chemise puisse être exposée à la vapeur d'eau de manière sensiblement uniforme.

7. Repasseuse de chemises (100) selon l'une des revendications précédentes, comprenant en outre un capteur de chute, ledit capteur de chute étant adapté pour détecter un renversement et/ou une inclinaison supérieure à une première valeur limite de la repasseuse de chemises et d'arrêter en conséquence le premier dispositif de chauffage (142) et/ou le ventilateur (144) et/ou la repasseuse de chemises et/ou d'empêcher un fonctionnement de la repasseuse de chemises dans le premier état de fonctionnement (BZ1), en particulier dans lequel la repasseuse de chemises est adapté pour émettre en conséquence un premier signal d'avertissement.

8. Repasseuse de chemises (100) selon l'une des revendications précédentes, comprenant en outre un capteur de surchauffe (148), ledit capteur de surchauffe étant agencé pour détecter une surchauffe de la repasseuse de chemises et/ou un niveau de remplissage du premier réservoir (140) trop faible, inférieur à une deuxième valeur limite, et pour arrêter en conséquence le premier dispositif de chauffage (142) et/ou la soufflerie (144) et/ou la repasseuse de chemises et/ou empêcher un fonctionnement de la repasseuse de chemises dans le premier état de fonctionnement (BZ1),en particulier dans lequel la repasseuse de chemises est adapté pour émettre en conséquence un deuxième signal d'avertissement, dans lequel le capteur de surchauffe (148) est disposé dans la zone d'un niveau le plus bas (147) d'une cavité (146) du premier réservoir (140), et le capteur de surchauffe (148) est adapté pour indiquer qu'une partie d'une base (110) de la repasseuse de chemises (100) surchauffe parce que toute l'eau s'est évaporée par chauffage.

9. Repasseeuse de chemise (100) selon l'une des revendications précédentes, comprenant une fonctionnalité de degré d'humidité, dans lequel une durée du premier état de fonctionnement (BZ1) dépend d'un réglage de la fonction de degré d'humidité.

10. Repasseuse de chemises (100) selon l'une des revendications 2 à 9, comprenant une fonction de sélection de programme, dans laquelle la fonction de sélection de programme est agencée pour sélectionner soit le premier état de fonctionnement (BZ1), soit le deuxième état de fonctionnement (BZ2), soit une combinaison des premier et deuxième états de fonctionnement.

11. Repasseuse de chemises (100) selon l'une des revendications 2 à 10, dans laquelle le premier dispositif de chauffage (142) et le deuxième dispositif de chauffage (152) ne fonctionnent pas simultanément.

12. Repasseuse de chemises (100) selon l'une des revendications précédentes, dans laquelle le mannequin (200) comprend une partie de corps (210) et des bras gonflables (212, 214) s'étendant depuis la partie de corps et destinés à être insérés dans des manches de chemise de la chemise, la chemise et les manches pouvant être soumises à de l'air et/ou de la vapeur d'eau transportés par le ventilateur (144).

13. Repasseuse de chemises (100) selon la revendication 12, dans laquelle la repasseuse de chemises présente au moins une unité de réglage mécanique (216) de telle sorte qu'une périphérie de la section de corps (210) est modifiable.

14. Repasse-chemise (100) selon l'une des revendications précédentes, qui comporte en outre un support (180) sensiblement vertical, notamment télescopique, à l'extrémité supérieure duquel est prévu au moins un support d'épaule (190) faisant saillie latéralement, le support d'épaule comportant des ouvertures de sortie d'air (193, 198).

15. Repasseuse de chemises (100) selon l'une des revendications précédentes, comprenant en outre une partie de socle (1 10) dans laquelle sont disposés le premier dispositif de chauffage (142) et le ventilateur (144).
